# EUROPÄISCHE PATENTSCHRIFT

(11) **EP 1 045 493 B1**
(45) Veröffentlichungstag und Bekanntmachung des Hinweises auf die Patenterteilung: **12.10.2005**
(21) Anmeldenummer: 00106905.3
(22) Anmeldetag: 31.03.2000
(51) Int. Cl.: H01R 33/46, H01R 33/06, F21V 19/00

(54) **Halterung für eine Lampe**
Lampholder
Support pour lampe

(30) Priorität: 16.04.1999 DE 19917139
(43) Veröffentlichungstag der Anmeldung: 18.10.2000
(73) Patentinhaber: BJB GmbH & Co. KG, 59755 Arnsberg (DE)
(72) Erfinder: Henrici, Dieter, Dipl.-Ing., 59757 Arnsberg (DE); Belecke, Herbert, 59821 Arnsberg (DE); Lingemann, Erwin, Dipl.-Ing., 59757 Arnsberg (DE)
(74) Vertreter: Ostriga, Sonnet, Wirths & Roche

(56) Entgegenhaltungen:
- DE-U- 9 103 617
- GB-A- 2 064 889

## Beschreibung

Die Erfindung betrifft eine Halterung für eine Lampe, insbes. für eine Halogenlampe mit Sockel GU10 und GU10Z, umfassend eine Lampenfassung und einen Fassungshalter aus Isoliermaterial, wobei der Fassungshalter als von der rückwärtigen Seite der Lampenfassung her auf diese aufzurastende Haube ausgebildet ist und innenseitig der Haube sowie außenseitig der Fassung Rastmittel, von denen die der Haube federelastisch ausweichbar angeordnet und/oder ausgebildet sind, und formschlüssig wirkende Verdrehsicherungsmittel vorhanden sind.

Zur Halterung einer Lampe genügt grundsätzlich eine Lampenfassung. Für zahlreiche Anwendungsfälle sind jedoch besondere Fassungshalter in Haubenform - auch "Dome" genannt - gebräuchlich, die in der Leuchte montiert werden und mit Rastverbindungsmitteln die Lampenfassung aufnehmen.

Bei den in Bezug genommenen Lampen mit Sockeln GU10 oder GU10Z, für die die erfindungsgemäße Lampenhalterung vornehmlich, wenngleich nicht ausschließlich, bestimmt ist, handelt es sich um Fassungen für Hochvolt-Halogenlampen und die Fassungen bestehen aus keramischem Material wie z.B. Steatit oder einem hochtemperaturbeständigen Kunststoff wie etwa PPS (Polyphenylsulfit) oder LCP (Liquid Crystal Polymer).

Eine solche Fassung ist beispielsweise Gegenstand der DE 197 14 874 C1 der Anmelderin. Es handelt sich um eine Lampenfassung, in deren Kontakte die parallel zueinander ausgerichteten Lampenkontaktstifte im wesentlichen bajonettartig verriegelt werden. Die Fassung besteht aus einem Fassungskörper und einem diesen verschließenden Boden, die miteinander über zwei fluchtende Bohrungen vernietet sind.

Für Fassungen dieser Art gibt es haubenförmige Fassungshalter aus thermoplastischem Material wie beispielsweise PBT (Polybutylenterephtalat). Die Mäntel der Fassungshalter sind mit zwei einander gegenüberliegenden, sich axial erstreckenden Rippen versehen, die in die entsprechend angepassten Nuten am Mantel des Fassungskörpers (vgl. etwa die Nuten in Fig. 2 von DE 197 14 874 C1 bei ca. 11 und 16 Uhr) passen und für eine Verdrehsicherung zwischen Fassung und Haube sorgen können. Die Verdrehsicherung ist insoweit wichtig, als beim Einsetzen der Lampe in die Fassung diese sich zu verdrehen neigt. Da dies gegen die in der Leuchte festgesetzte Haube erfolgt, könnte es geschehen, dass sich die Teile ohne Verdrehsicherung gegeneinander verdrehen. Dadurch werden die Anschlussdrähte unzulässig bewegt und könnten sogar abreißen.

Diese genannte Art der Verdrehsicherung ist in der Praxis allerdings nicht sehr zuverlässig. Dazu ist zu beachten, dass Haube und Fassung durch axiales Ineinanderstecken miteinander verrastet werden. Da die Fassung aus einem starren Material besteht, muss die zum Verrasten vorübergehend benötigte Elastizität aus dem Haubenmaterial gewonnen werden.

Da die genannten Verdrehsicherungsmittel nur von geringer Höhe sind und daher einen nur geringen gegenseitigen Eingriff haben, andererseits die Haube elastisch gehalten ist, kann ein gegenseitiges Verdrehen bei Einwirkung höherer Kräfte nicht verhindert werden. Höhere Kräfte treten bei Fassungen insbesondere der bevorzugten Anwendung der Erfindung deshalb ein, weil die Einsteckbewegung der Lampe nach Art einer Bajonettverriegelung erfolgt, also über einen kurzen Drehweg mit plötzlichem Erreichen der Endstellung, die der eilige Benutzer vielleicht zu spät wahrnimmt, um die Eindrehbewegung noch früh genug zu stoppen.

Man könnte die Wirksamkeit der Verdrehsicherungsmittel zwischen Haube und Fassung erhöhen, wenn man die haubeninnenseitigen Rippen höher machen oder scharfkantig ausbilden würde. Dies allerdings würde bedingen, dass man auch die Mantelnuten in der Fassung entsprechend anpasst. Dies wiederum würde eine Neukonstruktion auch der Fassung erfordern, die insoweit standardmäßig von vielen Herstellern hergestellt wird. Außerdem besteht die Schwierigkeit, dass der keramische Körper an sich schon durch die Mantelnuten geringer Tiefe geschwächt wird und nicht noch weiter geschwächt werden darf.

Die aufgezeigten Probleme haben viele Fassungshersteller dazu veranlasst, Hauben anzubieten, in die die Fassung durch zwei axiale Schrauben befestigt wird, was jedoch einen Mehraufwand bedeutet.

Folglich liegt der vorliegenden Erfindung die Aufgabe zugrunde, eine Lampenhalterung der im Oberbegriff des Anspruches 1 näher umrissenen Art anzugeben, die einen besonders sicheren Verdrehschutz zwischen der Lampenfassung und dem haubenartigen Fassungshalter aufweist.

Die Erfindung löst diese Aufgabe mit den Merkmalen des Anspruches 1 und ist dementsprechend dadurch gekennzeichnet, dass die haubenseitigen Verdrehsicherungsmittel mindestens einen von der Elastizität der Haube entkoppelten Zapfen umfassen, der in eine Zapfenaufnahme der Fassung eingreift, wenn Haube und Fassung miteinander verbunden werden.

Der wesentliche Kern der Erfindung besteht also darin, dass man die Verdrehsicherungsmittel nicht an den elastisch aufspreizbaren Partien des Lampenhalters anordnet. Aufgrund dieser Entkopplung der Verdrehsicherungsmittel von der Spreizelastizität der Haube wird erreicht, dass Kräfte im Sinne einer Verdrehbewegung einer Fassung gegenüber der Haube sicher abgefangen werden und nicht zu einem Aufspreizen der Haube führen können.

Die hieraus resulierenden Vorteile der Erfindung sind erheblich. Zum einen ist es nicht notwendig, an der Fassung selbst Änderungen vorzunehmen. Auch die dort bereits vorhandenen Mantelnuten könnten als wirksame Bestandteile der Verdrehsicherungsmittel herangezogen werden, sofern der Zapfen haubenseitig nur starr genug ausgeführt ist.

Ein weiterer Vorteil der Erfindung besteht darin, dass die Haube problemlos mit Mantelaussparungen versehen werden kann, die einerseits den Vorteil haben, die Elastizität, die für das Aufrasten von Haube und Fassung erforderlich ist, zu erhöhen. Andererseits können die Mantelausnehmungen nunmehr so großzügig ausgebildet werden, dass sie als Leiterdurchführungen dienen können. Bei dem bisher in Bezug genommenen Stand der Technik ist dies grundsätzlich unmöglich.

Eine bevorzugte Weiterbildung der Erfindung sieht vor, dass haubeninnenseitig zwei Zapfen diametral einander gegenüberliegend vorgesehen sind, die innenseitig am Haubenboden angeformt sind und sich parallel zur Längsmittelachse (Rotationsachse) der Haube erstrecken und dass als Zapfenaufnahme der Fassung die dort vorhandenen Hohlnieten dienen, die den Fassungskörper mit einer Verschlussplatte zusammenhalten und durch die hindurch eine Anschraubmontage möglich ist. Mit Hilfe dieser Merkmale macht sich die Erfindung die bislang völlig unentdeckte Tatsache zunutze, dass die standardmäßig vorhandenen Fassungen die bislang nicht ausgeschöpften Mittel bereits aufweisen, die man zur Steckverbindung mit den Zapfen heranziehen kann. Hierin wird ein besonderer Erfolg der vorliegenden Erfindung gesehen. Man erzielt eine Drehfestigkeit der Lampenhalterung, die bisher nur durch Einsatz von Schrauben möglich war.

Weitere Ausgestaltungsmöglichkeiten und vorteilhafte Weiterbildungen der Erfindung sind in den zitierten Unteransprüchen angegeben und verstehen sich auch aus der nachfolgenden Erläuterung einer bevorzugten, in den Zeichnungen dargestellten Ausführungsform. In den Zeichnungen zeigen:
- Fig. 1: eine Lampenhalterung entsprechend der Erfindung in schaubildlicher Darstellung mit Blick schräg auf die Lampeneinsteckseite,
- Fig. 2: eine Seitenansicht der Lampenhalterung,
- Fig. 3: eine Darstellung entsprechend Fig. 1, jedoch mit getrennt dargestellten Teilen der Lampenhalterung,
- Fig. 4: eine Seitenansicht entsprechend Fig. 2, jedoch nur des Fassungshalters,
- Fig. 5: eine Aufsicht auf die Lampenhalterung mit Blickrichtung auf die Lampenseite und
- Fig. 6: einen Längsschnitt durch die Lampenhalterung entsprechend der Schnittlinie VI-VI in Fig. 5.

Die in ihrer Gesamtheit mit 10 bezeichnete Lampenhalterung umfaßt eine Lampenfassung 11 und einen Fassungshalter 12.

Die Fassung 11 besteht aus hochtemperaturbeständigem Material wie beispielsweise Keramik oder einem geeigneten Kunststoffmaterial. Beim dargestellten Ausführungsbeispiel handelt es sich um eine Fassung zur Aufnahme von Lampen mit Sockeln GU10 oder GZ10, also für Halogen-Hochvoltlampen. Solche Lampen weisen zwei parallel zueinander ausgerichtete Kontaktstifte auf, die durch einen bajonettartigen Kupplungsvorgang mit den in der Fassung 11 enthaltenen, in den Zeichnungen nicht dargestellten Kontakten zusammengebracht werden. Bezüglich des Aufbaus einer solchen Fassung sei beispielhaft auf DE 197 14 874 C1 Bezug genommen.

Der Fassungshalter 12 besteht aus einem elastischen, thermoplastischen Material wie z.B. PBT. Er ist dazu bestimmt, an einem Leuchtenblech oder in einem Reflektorgehäuse einer Leuchte fest verankert zu werden und die Lampenfassung 11 zu tragen. Der üblicherweise auch mit "Haube", "Isolierhaube" oder "Kunststoffkappe" bezeichnete Fassungshalter 12 ist mit der Fassung 11 im Zuge einer Steckverbindung in Richtung der gemeinsamen Längsmittelachse L verrastbar. Hierzu weist der Fassungshalter 12 an der Innenseite seines Haubenmantels 12a vier umfangsversetzte Rastnasen 13 auf, denen Rastausnehmungen 14 am Mantel der Fassung 11 gegenüberstehen. Die Rastungen 13, 14 haben die Aufgabe, die Teile 11 und 12 in Richtung der Längsachse L fest aneinander zu halten.

Davon unabhängig und umfangsversetzt sind Innenmantelrippen 15 am Fassungshalter 12 und Mantelnuten 16 am Fassungskörper 11 vorgesehen. Diese dienen beim Stand der Technik als Verdrehsicherungsmittel, wohingegen sie hier im wesentlichen zur Umfangsorientierung und zur Axialführung dienen.

Verdrehsicherungsmittel wie 15, 16 können wegen ihrer geringen Radialerstreckung und damit ihrer geringen Überdeckung nicht sicher verhindern, dass beim Einsetzen einer Lampe in die Einstecköffnungen 17 der Lampenfassung 11 die Fassung 11 gegenüber dem an der Leuchte festgehaltenen Fassungsträger 12 doch verdreht wird, und zwar infolge elastischen Aufweitens des Mantels des haubenförmigen Fassungshalters 12.

Deshalb ist erfindungsgemäß zur Verdrehsicherung der Halterungsteile 11 und 12 gegeneinander folgendes vorgesehen:

Es sind am starren Boden 12b des haubenförmigen Fassungshalters 12 innenseitig zwei sich parallel zur Längsmittelachse L erstreckende Zapfen 18 vorhanden, die von Wandungsteilen des Fassungshalters 12, also von der Elastizität der Haube 12 völlig entkoppelt sind. Die Zapfen 18 finden ihr Verdreh-Widerlager in axial gerichteten Durchbrüchen 19 der Fassung 11. Bei diesen Durchbrüchen 19 handelt es sich um die Hohlnieten, mit denen der Hauptkörper der Fassung 11 mit einem Verschlussdeckel 11a vernietet ist. Den formschlüssigen Eingriff der Zapfen 18 in die entsprechenden Löcher zeigt Fig. 6, wobei allerdings dort die Hohlnieten nicht gezeigt sind.

Wie aus der Beschreibung und den Zeichnungen ersichtlich wurde, ist die durch diesen formschlüssigen Teileeingriff bewirkte Verdrehsicherung völlig unabhängig von der elastischen Auswärtsverformung von Wandungsteilen der Haube 12. Aus diesem Grund kann die Haube 12 die in den Figuren erkennbaren sehr großzügigen Mantelausnehmungen 20 aufweisen, die einerseits eine hohe Elastizität der von ihnen geschaffenen aufweitbaren Wandungsteile bewirken und es andererseits gestatten, Leiter zu den Leiter Anschlussstellen der Fassung 11 durch sie hindurch zu führen.

## Patentansprüche

1. Halterung (10) für eine Lampe, insbes. für eine Halogenlampe mit Sockel GU10 und GU10Z, umfassend eine Lampenfassung (11) und einen Fassungshalter (12) aus Isoliermaterial, wobei der Fassungshalter (12) als von der rückwärtigen Seite der Lampenfassung (11) her auf diese aufzurastende Haube ausgebildet ist und innenseitig der Haube (12) sowie außenseitig der Fassung (11) Rastmittel (13, 14), von denen die der Haube (12) federelastisch ausweichbar angeordnet und/oder ausgebildet sind, und formschlüssig wirkende Verdrehsicherungsmittel (15, 16) vorhanden sind, **dadurch gekennzeichnet, dass** die haubenseitigen Verdrehsicherungsmittel mindestens einen von der Elastizität der Haube (12) entkoppelten Zapfen (18) umfassen, der in eine Zapfenaufnahme (19) der Fassung (11) eingreift, wenn Haube (12) und Fassung (11) miteinander verbunden werden.

2. Halterung nach Anspruch 1, **dadurch gekennzeichnet, dass** sich der Zapfen (18) im wesentlichen in axialer Richtung erstreckt.

3. Halterung nach Anspruch 1 oder 2, **dadurch gekennzeichnet, dass** der Zapfen (18) innenseitig des Haubenbodens (12b) an diesen angeformt ist und sich parallel zur Längsmittelachse (L) der Haube (12) erstreckt.

4. Halterung nach einem der Ansprüche 1 bis 3, **dadurch gekennzeichnet, dass** haubeninnenseitig zwei Zapfen (18) diametral einander gegenüberliegend vorgesehen sind und als Zapfenaufnahme (19) der Fassung (11) die Hohlnieten dienen, die den Fassungskörper (11) mit einer Verschlussplatte (11a) zusammenhalten.

5. Halterung nach einem der Ansprüche 1 bis 4, **dadurch gekennzeichnet, dass** die Haube (12) mit sich vom Haubenrand über einen Teil Ihrer Höhe erstreckenden Mantelausnehmungen (20) versehen ist und dass die Zapfen (18) denselben Umfangsbereichen der Haube (12) zugeordnet sind wie die Mantelausnehmungen (20).

6. Halterung nach Anspruch 5, **dadurch gekennzeichnet, dass** je zwei Zapfen (18) und Mantelausnehmungen (20) um 180° zueinander umfangsversetzt vorgesehen sind.

## Claims

1. A mount (10) for a lamp, in particular for a halogen lamp with base GU10 and GU10Z, comprising a lamp socket (11) and a socket holder (12) of insulating material, the socket holder (12) being constructed as a cap suitable for snapping onto the lamp socket (11) from the rear thereof and there being present on the inside of the cap (12) and on the outside of the socket (11) catch means (13, 14), those of the cap (12) being arranged and/or constructed to give resiliently, and interlockingly acting anti-twist means (15, 16), **characterised in that** the anti-twist means on the cap side comprise at least one peg (18) decoupled from the resilience of the cap (12), which peg engages in a peg receptacle (19) in the socket (11) when cap (12) and socket (11) are connected together.

2. A mount according to claim 1, **characterised in that** the peg (18) extends substantially in the axial direction.

3. A mount according to claim 1 or claim 2, **characterised in that** the peg (18) is moulded onto the cap base (12b) on the inside thereof and extends parallel to the longitudinal central axis (L) of the cap (12).

4. A mount according to one of claims 1 to 3, **characterised in that** two pegs arranged diametrically opposite one another are provided on the inside of the cap and the hollow rivets which hold the socket body (11) together with a closing plate (11a) serve as peg receptacles (19) in the socket (11).

5. A mount according to one of claims 1 to 4, **characterised in that** the cap (12) is provided with recesses (20) in its casing which extend from the cap edge over part of the height thereof and **in that** the pegs (18) are associated with the same circumferential areas of the cap (12) as the casing recesses (20).

6. A mount according to claim 5, **characterised in that** in each case two pegs (18) and casing recesses (20) are provided which are mutually offset round the circumference by 180°.

## Revendications

1. Fixation (10) pour une lampe, en particulier une lampe halogène, comprenant un socle GU10 et GU10Z, comprenant une monture de lampe (11) et un support de monture (12) en matériau isolant, le support de monture (12) étant réalisé sous la forme de capot à encliqueter depuis la face arrière de la monture de lampe (11), sur celle-ci, et, côté intérieur du capot (12) ainsi que côté extérieur de la monture (12), étant disposés et/ou réalisés des moyens d'encliquetage (13, 14), dont ceux du capot (12) sont susceptibles de s'échapper avec l'élasticité d'un ressort, et des moyens de sécurité en rotation (15, 16), agissant par une liaison à ajustement de forme, étant prévus, **caractérisée en ce que** les moyens de sécurité en rotation, situés côté capot, comprennent au moins un tourillon (18) désaccouplé de l'élasticité du capot (12), tourillon s'engageant dans un logement à tourillon (19) de la monture (11), lorsque le capot (12) et la monture (11) sont reliés ensemble.

2. Fixation selon la revendication 1, **caractérisée en ce que** le tourillon (18) s'étend sensiblement en direction axiale.

3. Fixation selon la revendication 1 ou 2, **caractérisée en ce que** le tourillon (18), en face intérieure du fond de capot (12b), est formé d'un seul tenant sur celui-ci et s'étend parallèlement à l'axe longitudinal (L) du capot (12).

4. Fixation selon l'une des revendications 1 à 3, **caractérisée en ce que**, côté intérieur du capot, sont prévus, de façon diamétralement et mutuellement opposée l'un à l'autre, deux tourillons (18) et, en tant que logement à tourillon (19) de la monture (11), sont utilisés les rivets creux qui maintiennent assemblé le corps de monture (11) à la plaque de fermeture (11a).

5. Fixation selon l'une des revendications 1 à 4, **caractérisée en ce que** le capot (12) est muni d'évidements d'enveloppe (20) s'étendant du bord de capot, sur une partie de sa hauteur, et **en ce que** les tourillons (18) sont associés aux mêmes zones périphériques du capot (12) que les évidements d'enveloppe (20).

6. Fixation selon la revendication 5, **caractérisée en ce que** chaque fois deux tourillons (18) et évidements d'enveloppe (20) sont prévus, décalés à 180° en périphérie.
